# EUROPÄISCHE PATENTSCHRIFT

(11) **EP 0 921 087 B1**
(45) Veröffentlichungstag und Bekanntmachung des Hinweises auf die Patenterteilung: **04.09.2002**
(21) Anmeldenummer: 98120682.4
(22) Anmeldetag: 05.11.1998
(51) Int. Cl.: B65H 65/00

(54) **Verfahren und Aufwickelvorrichtung zum Aufwickeln eines kontinuierlich zulaufenden Fadens**
Method and winding apparatus for winding a continuously supplied thread
Procédé et dispositif de bobinage pour bobiner un fil textile alimenté en continu

(30) Priorität: 14.11.1997 DE 19750510
(43) Veröffentlichungstag der Anmeldung: 09.06.1999
(73) Patentinhaber: B a r m a g AG, D-42897 Remscheid (DE)
(72) Erfinder: Lieber, Reinhard, 45549 Sprockhövel (DE); Oberstrass, Detlev, 42553 Velbert (DE)
(74) Vertreter: Kahlhöfer, Hermann, Dipl.-Phys.

(56) Entgegenhaltungen:
- EP-A- 0 311 827
- EP-A- 0 329 947
- DE-A- 2 508 278
- DE-A- 4 115 339
- DE-A- 4 211 749
- DE-A- 4 226 364
- DE-A- 4 424 468
- PATENT ABSTRACTS OF JAPAN vol. 013, no. 223 (M-829), 24. Mai 1989 -& JP 01 038379 A (SUMITOMO ELECTRIC IND LTD), 8. Februar 1989

## Beschreibung

Die Erfindung betrifft ein Verfahren zum Aufwickeln eines kontinuierlich zulaufenden Fadens gemäß dem Oberbegriff des Anspruchs 1 sowie eine Aufwickelvorrichtung zum Aufwickeln eines kontinuierlich zulaufenden Fadens gemäß dem Oberbegriff des Anspruchs 7.

Aus der DE 43 34 813 (Bag. 2049) ist eine Aufwickelvorrichtung bekannt, bei welcher ein zulaufender Faden auf einer angetriebenen Hülse aufgewikkelt wird.

Hierbei ist die Hülse zwischen zwei Zentriertellern eingespannt. Die Zentrierteller sind drehbar an einem Spulenhalter angebracht. Die Hülse liegt an einer Treibwalze an und wird von dieser angetrieben. Nachdem die Hülse eine vorgegebene Spuldrehzahl erreicht hat, wird der Faden von einer Fangnut, die im Umfangsbereich eines Zentriertellers angebracht ist, gefangen und durchtrennt, wobei das lose Fadenende von einer Absaugeinrichtung aufgenommen wird. Nachdem der Faden seitlich neben dem Spulbereich in einer sogenannten Fadenreservewicklung auf der Hülse angewickelt wurde, beginnt das Aufwickeln der Spule. Zum Fangen und Anwickeln wird der Faden durch einen beweglichen Hilfsfadenführer geführt, bevor der Faden freigegeben wird zur eigentlichen Spulreise.

Derartige Aufwickeleinrichtungen werden beispielsweise in Texturiermaschinen eingesetzt, um einen texturierten Faden zu einer Spule aufzuwickeln. Hierbei wird der kontinuierlich zulaufende Faden vor dem Fangen und dem Anwikkeln auf der Leerhülse von einer Absaugeinrichtung übernommen. Der abgesaugte Faden wird einem Abfallbehälter zugeführt. Daher wird angestrebt, die Zeit, während der der Faden in der Absaugeinrichtung geführt wird - also bei jedem Spulenwechsel - so kurz wie möglich zu halten.

In der EP 0 311 827 ist ein Verfahren und eine Vorrichtung gezeigt, bei welchem der Faden während eines Spulenwechsels durch einen mittels eines Schrittmotors angetriebenen Changierfadenführers geführt wird. Hierbei entfällt die Übergabe des Fadens nach dem Fangen und Anwickeln zur Changiereinrichtung. Jedoch besitzt auch dieses Verfahren und diese Vorrichtung den Nachteil, daß die Spulenwechselphase, während der Fadenabfall entsteht, relativ viel Zeit beansprucht.

Die DE 42 26 364 offenbart eine offenend-Spinnvorrichtung mit einem Aufwickelverfahren bzw. einer Aufwickelvorrichtung gemäß dem Oberbegriff der Ansprüche 1 bzw. 7.

Demgemäß ist es Aufgabe der Erfindung, ein Verfahren und eine Aufwickelvorrichtung der eingangs genannten Art derart weiterzubilden, daß die Abfallmenge des kontinuierlich zulaufenden Fadens vor dem Fangen und Anwickeln auf einer Hülse minimiert wird. Ein weiteres Ziel der Erfindung liegt darin, den Faden vor dem Aufwickeln mit hoher Sicherheit zu fangen.

Diese Aufgabe wird erfindungsgemäß durch ein Verfahren mit den Merkmalen gemäß Anspruch 1 sowie durch eine Vorrichtung mit den Merkmalen gemäß Anspruch 7 gelöst.

Die Erfindung zeichnet sich dadurch aus, daß der Faden ohne Zeitverzögerung direkt nach Erreichen der für das Aufwickeln erforderlichen Spuldrehzahl mittels einer Fangeinrichtung gefangen und auf der Hülse angewickelt wird. Hierzu wird die Drehzahl der Hülse laufend erfaßt. Sobald eine vorgegebene Spuldrehzahl erreicht ist, wird der Antrieb des Fadenführers aktiviert. Der Fadenführer führt dann die zum Fangen des Fadens und zum Anwickeln des Fadens auf der Hülse entsprechenden Bewegungen aus. Die Spuldrehzahl entspricht der Drehzahl der Hülse, die eine Umfangsgeschwindigkeit an der Hülse erzeugt, die im wesentlichen gleich der Fadengeschwindigkeit ist.

Die Erfindung bietet jedoch auch die Möglichkeit, daß der Bewegungsablauf des Fadenführers noch in die Beschleunigungsphase der Hülse gelegt wird. Dies ist insbesondere vorteilhaft in den Fällen, bei denen der Faden in der Fangeinrichtung zunächst auf einem größeren Durchmesser als der Hülsendurchmesser gefangen wird. Daher muß zur Einhaltung einer im wesentlichen konstanten Aufspulgeschwindigkeit des Fadens die mit Drehzahl der Hülse rotierenden Fangeinrichtung mit einer geringeren Drehzahl als der Spuldrehzahl während des Fangens angetrieben sein.

Eine besonders vorteilhafte Verfahrensvariante gemäß Anspruch 2 besitzt den Vorteil, daß der Faden ohne wesentliche Verzögerung sofort bei Erreichen einer Fangposition des Fadenführers von der Fangeinrichtung gefangen wird. Da der Faden bis zum Fangen weiterhin in der Absaugeinrichtung geführt ist, führt diese Variante zu einer weiteren Reduzierung der Abfallmenge des Fadens.

Bei einer weiteren besonders vorteilhaften Verfahrensvariante gemäß Anspruch 3 läßt sich die Fadenreservewicklung beim Anwickeln des Fadens auf der Hülse in Abhängigkeit von der Spuldrehzahl der Hülse ablegen. Damit kann die Anzahl der Windungen auf der Hülsenoberfläche sowie die Länge der Fadenreservewicklung auf der Hülsenoberfläche der jeweiligen Spuldrehzahl angepaßt werden. Desweiteren besitzt die Verfahrensvariante den Vorteil, daß die Übergabe des Fadens von dem Fadenführer zu einem Changierfadenführer einer Changiereinrichtung steuerbar ist.

Eine besonders vorteilhafte Weiterbildung des Verfahrens gemäß Anspruch 4 zeichnet sich dadurch aus, daß der Faden in jeder Phase beim Fangen, beim Anwickeln und beim Aufwickeln kontrollierbar geführt wird. Während des Aufwickelns des Fadens kann das Signal der Drehzahl der Hülse dazu genutzt werden, die Changiergeschwindigkeit des Fadenführers zu steuern.

Desweiteren läßt sich das Verfahren gemäß Anspruch 4 derart erweitern, daß nach dem Aufwickeln des Fadens der Fadenführer in eine Übergabeposition innerhalb des Spulbereichs zur Bildung einer Abbindewicklung bewegt wird. Nachdem die Abbindewicklung auf der Vollspule gewickelt wurde, wird der Faden durch eine Übergabeeinrichtung zum Schneiden und zum Übernehmen zu einer Absaugeinrichtung geführt. Damit wird das Fadenende deutlich erkennbar auf der Vollspule hinterlegt.

Die Verfahrensvariante gemäß Anspruch 5 führt hierbei zu einer besonders schonenden Fadenübergabe zu einer Absaugeinrichtung, da der Faden keine wesentlichen Auslenkungen erhält, die zu wesentlichen Fadenzugkraftänderungen führen.

Die erfindungsgemäße Vorrichtung weist einen Sensor auf, der die Drehzahl der Hülse erfaßt und das Signal der Drehzahl in der Steuereinrichtung aufgibt, welche den Antrieb des Fadenführers steuert. Somit ist gewährleistet, daß die Bewegung des Fadenführers erst nach Erreichen einer vorgegebenen Spuldrehzahl durch den Antrieb ausgeführt wird.

Die Weiterbildung der erfindungsgemäßen Aufwickelvorrichtung gemäß Anspruch 8 ist insbesondere geeignet, um die Fangsicherheit beim Fangen des Fadens zu erhöhen. Außerdem wird die Zeit, während der Faden extrem ausgelenkt ist, um den Faden der Fangeinrichtung zum Fangen anzubieten, erheblich verkürzt.

Bei einer erfindungsgemäßen Aufwickelvorrichtung, bei welcher die Hülse zwischen zwei an einem Spulhalter angeordneten Zentriertellern gespannt ist und die Fangeinrichtung an einem der Zentrierteller ausgebildet ist, läßt sich gemäß Anspruch 9 die Drehzahl der Hülse und die Lage der Fangnut in der Fangeinrichtung auf einfache Weise sensieren.

Besonders vorteilhaft ist hierbei, wenn der Sensor gemäß Anspruch 10 als Impulsgeber ausgeführt ist. Damit können sowohl die Lage als auch die Drehzahl der Hülse aus der Impulsfolge ermittelt werden.

Eine besonders vorteilhafte Weiterbildung der erfindungsgemäßen Aufwickelvorrichtung gemäß Anspruch 11 besitzt den Vorteil, daß keine zusätzliche Steuereinheit zur Steuerung der Changiereinrichtung erforderlich ist. Alle Vorgänge während des Aufspulens sowie während des Spulenwechsels werden über eine Steuereinrichtung gesteuert.

Nachdem der Faden gefangen wurde und auf der Hülse angewickelt ist, erfolgt die eigentliche Spulreise, d.h. das Aufwickeln der Spule. Nachdem die Spule fertiggestellt ist, wird zur Einleitung des Spulenwechsels der Faden von der Absaugeinrichtung übernommen. Die Ausgestaltung der erfindungsgemäßen Aufwickelvorrichtung gemäß Anspruch 12 bietet dabei den Vorteil, daß ein Abbindewulst auf der Vollspule gewickelt wird. Hierzu sind die Absaugeinrichtung und der Changierfadenführer in einer Ebene positioniert, so daß das Fadenende sicher auf der Abbindewicklung abgelegt wird.

Die Ausführung der Aufwickelvorrichtung nach Anspruch 13 bietet den besonderen Vorteil, daß der Spulenwechsel, d.h. der Austausch der vollen Spule gegen eine Leerhülse, sofort nach Stillstand des Spulenhalters erfolgt. Hierzu wird das vom Sensor erzeugte Signal genutzt, um eine Wechseleinrichtung zu aktivieren.

Weitere vorteilhafte Weiterbildungen der Erfindung sind in den Unteransprüchen definiert.

Das Verfahren sowie die erfindungsgemäße Aufwickelvorrichtung sind anhand einiger Ausführungsbeispiele im folgenden unter Hinweis auf die beigefügten Zeichnungen näher beschrieben.

Es stellen dar:
- Fig. 1: schematisch eine erfindungsgemäße Aufwickelvorrichtung mit Achsantrieb;
- Fig. 2: eine erfindungsgemäße Aufspulvorrichtung mit Treibwalzenantrieb;
- Fig. 3: die Aufwickelvorrichtung aus Fig. 2 beim Aufwickeln;
- Fig. 4: die Aufwickelvorrichtung aus Fig. 2 beim Spulenwechsel.

In Fig. 1 is ein erstes Ausführungsbeispiel der erfindungsgemäßen Aufspulvorrichtung gezeigt. Die Vorrichtung zum Aufwickeln eines zulaufenden Fadens 1 weist eine Spulspindel 12 auf. Die Spulspindel 12 ist auskragend mit den Lagern 17 an einem Maschinengestell gelagert. An dem Lagerende ist die Spulspindel 12 mit einem Spindelmotor 16 verbunden. Auf der Spulspindel 12 ist eine Hülse 13 aufgespannt. Achsparallel zur Spulspindel 12 mit Abstand zur Hülse 13 ist eine Andrückwalze 10 angeordnet. Die Andrückwalze 10 ist mit der Achse 11 drehbar im Maschinengestell gelagert. Oberhalb der Spulspindel 12 und der Andrückwalze 10 ist eine Changiereinrichtung 22 im Maschinengestell angebracht. Bei diesem Ausführungsbeispiel ist die Changiereinrichtung 22 als Flügelchangierung ausgeführt, auf deren Aufbau und Funktion später eingegangen wird.

Zwischen der Changiereinrichtung 22 und der Andrückwalze 10 ist ein Leitlineal 9 angeordnet.

Die auf der Spulspindel 12 aufgespannt Hülse 13 besitzt an einem Ende eine Fangeinrichtung 14. An dem Ende der Hülse 13 mit der Fangeinrichtung 14 ist oberhalb der Spulspindel ein beweglicher Fadenführer 18 angebracht. Der Fadenführer 18 ist mit einem Antrieb 19 gekoppelt, welcher den Fadenführer 18 in einer parallelen Ebene zur Spulspindel 12 in Längsrichtung zur Hülse 13 vom Hülsenende weg und zum Hülsenende zurück bewegt. Der Antrieb 19 ist mit einer Steuereinrichtung 8 verbunden. Im Bereich der Spulspindel 12 ist ein Sensor 20 zur Erfassung der Drehzahl der Spulspindel vorgesehen. Der Sensor 20 ist mit der Steuereinrichtung 8 verbunden. Im Bereich der Fangeinrichtung 14 ist ein weiterer Sensor 25 angebracht, welcher die Lage der Fangnut 21 der Fangeinrichtung 14 erfaßt. Der Sensor 25 ist ebenfalls mit der Steuereinrichtung 8 verbunden.

In Fig. 1 ist die Betriebssituation gezeigt, in welcher der Faden 1, der kontinuierlich zulaufend über den Kopffadenführer 2 zur Aufwickelvorrichtung gelangt, durch den Fadenführer 18 geführt auf die Hülse 13 aufläuft. Der Faden 1 ist bereits in der Fangeinrichtung 14 gefangen und wird auf der Hülse 13 zur einer Fadenreservewicklung 15 angewickelt. Vor dem Fangen des Fadens in der Fangeinrichtung 14 wird das lose Fadenende mittels einer handgeführten Absaugeinrichtung und dem Fadenführer 18 geführt. Der Fadenführer 18 kann sich hierbei in einer Stellung innerhalb des Spulbereichs oder außerhalb des Spulbereichs befinden. Nachdem die Steuereinrichtung 8 aus dem Sensorsignal von dem Sensor 29 sowie aus dem Sensorsignal von dem Sensor 25 festgestellt hat, daß die erforderliche Spuldrehzahl der Hülse 13 erreicht ist und daß die Fangnut sich gerade in einer Position befindet, die ein sicheres Fangen ermöglicht, wird der Antrieb 19 aktiviert. Damit setzt sich der Fadenführer 18 in Bewegung und führt den Faden 1 im Bereich der Fangeinrichtung 14. Nachdem der Faden 1 von der Hülse übernommen ist, hält der Fadenführer 18 den Faden zum Anwickeln auf der Hülse bereit. Nachdem die Fadenreservewicklung auf der Hülse angelegt ist, wird der Faden vom Fadenführer 18 freigegeben und fällt in die Changiereinrichtung ein. Hierzu kann beispielsweise der Fadenführer axial schwenkbar ausgeführt sein.

Die Changiereinrichtung 22 ist als sogenannte Flügelchangierung aufgebaut. Ein als Flügel ausgebauter Changierfadenführer 7 wird mittels eines Rotors 5 derart rotierend angetrieben, daß der Faden 1 vom rechten Spulenrand zum linken Spulenrand geführt wird. Hierbei gleitet der Faden an dem Leitlineal 9 entlang, so daß sich die Position des Fadens am Changierfadenführer nicht wesentlich ändert. Nachdem der Faden 1 zum linken Spulenrand geführt ist, taucht der Changierfadenführer 7 unterhalb des Leitlineals 9 ab. Dadurch wird der Faden 1 freigegeben und gleichzeitig durch den am Leitlineal 9 auftauchenden gegensinnig drehenden Changierfadenführer 6 übernommen und mittels des Changierfadenführers 6 zum rechten Ende des Spulbereichs geführt. Hierzu wird der Changierfadenführer 6 durch einen Rotor 4 mit entgegengesetztem Drehsinn angetrieben. Am rechten Ende der Spule wiederholt sich die Fadenübergabe, indem der Changierfadenführer 6 unter das Leitlineal taucht und der Changierfadenführer 7 den Faden übernimmt.

Während der Wickelzeit liegt die Andrückwalze 10 am Umfang der Spule mit einer Anlagekraft an. Mit Hilfe der Andrückwalze wird der Antrieb 16 der Spulspindel 12 derart gesteuert, daß die Aufspulgeschwindigkeit im wesentlichen während der Wickelzeit konstant bleibt.

Nachdem die Spule fertig gewickelt ist, wird die Spulspindel mit der Vollspule aus der Betriebsstellung verschwenkt. Eine zweite, hier nicht gezeigte, angetriebene Spulspindel mit einer Leerhülse wird sodann in die Betriebsstellung eingeschwenkt. Nun greift eine Wechselvorrichtung ein, die den Faden aus der Changierung führt und den Faden gemeinsam mit dem Fadenführer 18 zum Fangen auf der neuen Hülse bereithält.

Derartige Aufwickelvorrichtungen werden beispielsweise eingesetzt, um frisch gesponnene synthetische Fäden zu Spulen aufzuwickeln.

In Fig. 2 ist ein weiteres Ausführungsbeispiel einer erfindungsgemäßen Aufwickelvorrichtung gezeigt, wie sie beispielsweise in einer Texturiermaschine eingesetzt sein kann. Bei der nachfolgenden Beschreibung wurden die Bauteile mit gleicher Funktion mit identischen Bezugszeichen bezeichnet. An einer im Maschinengestell 40 angeordneten Schwenkachse 41 ist ein Spulenhalter 26 schwenkbar gelagert. An den freien Enden des gabelförmigen Spulenhalters 26 sind zwei sich gegenüberliegende Zentrierteller 28 und 27 drehbar gelagert. Zwischen den Zentriertellern 28 und 27 ist ein Hülse 13 zur Aufnahme einer Spule gespannt. An der Oberfläche der Hülse 13 liegt eine Treibwalze 29 an. Die Treibwalze 29 ist auf einer Antriebswelle 31 befestigt. Die Antriebswelle 31 ist an einem Ende mit dem Walzenmotor 30 gekoppelt. Der Walzenmotor 30 treibt die Treibwalze 29 mit im wesentlichen konstanter Geschwindigkeit an. Über Friktion wird nun die Hülse 13 mittels der Treibwalze 29 zu einer Spuldrehzahl angetrieben, die ein Aufwickeln des Fadens mit Fadengeschwindigkeit ermöglicht. Die Aufwickelgeschwindigkeit bleibt somit während der Spulreise im wesentlichen konstant. Vor der Treibwalze 29 ist eine Changiereinrichtung 22 angeordnet. Die Changiereinrichtung 22 ist als sogenannte Riemenchangierung aufgebaut.

Hierbei ist ein Changierfadenführer 6 an einem endlosen Riemen 33 befestigt. Der Riemen 33 wird zwischen zwei Umlenkrollen 34.1 und 34.2 parallel zur Hülse 13 geführt. In der Riemenebene ist eine vom Riemen teilumschlungene Antriebsrolle 35 parallel zu den Umlenkrollen 34.1 und 34.2 angeordnet. Die Antriebsrolle 35 ist auf einer Antriebswelle 44 eines Elektromotors 36 befestigt. Der Elektromotor 36 treibt die Antriebsrolle 35 oszillierend an, so daß der Changierfadenführer 6 in dem Bereich zwischen den Umlenkrollen 34.1 und 34.2 hin- und hergeführt wird. Der Elektromotor 36 ist über eine Steuereinrichtung 8 steuerbar. Die Steuereinrichtung 8 steht in Verbindung mit einem an dem Spulenhalter 26 angeordneten Sensor 32, der die Fangnut 21 der am Zentrierteller 27 angebrachten Fangeinrichtung 14 sensiert.

Der Sensor 32 ist hierbei als Impulsgeber ausgeführt, der pro Umdrehung ein Signal in Abhängigkeit von der Fangnut 21 abgibt. Diese Impulse werden in der Steuereinrichtung zur Auswertung der Lage der Fangeinrichtung und der Drehzahl der Hülse 13 umgewandelt. Die Hülse 13 ist derart zwischen die Zentrierteller 27 und 28 eingespannt, daß die Zentrierteller 27 und 28 ohne Schlupf mit der Drehzahl der Hülse umlaufen.

Auf der zur Changierung gegenüberliegenden Seite zur Treibwalze 29 ist eine Absaugeinrichtung 37 angeordnet. Die Absaugeinrichtung besteht hierbei aus einer Schneidvorrichtung 38 und einem Absauganschluß 39.

In den Figuren 2 bis 5 ist die Aufwickelvorrichtung aus Fig. 2 in verschiedenen Betriebssituationen gezeigt. In Fig. 2 wird der kontinuierlich zugeführte Faden von der Absaugeinrichtung 37 geführt. Hierzu ist das Fadenende in den Absauganschluß 39 eingezogen. Zwischen der Absaugeinrichtung 37 und dem hier nicht gezeigten Kopffadenführer wird der Faden 1 in dem Changierfadenführer 6 geführt. Der Changierfadenführer 6 wird in Richtung des Zentriertellers 27 in eine Wechselposition geführt. Diese Wechselposition kann derart gewählt sein, daß der Faden 1 im Bereich der Hülse oder außerhalb des Bereichs der Hülse geführt ist. Die Hülse 13 wird durch die am Umfang anliegende Treibwalze 30 auf eine durch die Treibwalze vorgegebene Spuldrehzahl angetrieben. Der Sensor 32 erzeugt bei jedem Passieren der Fangnut einen Impuls, welcher der Steuereinrichtung 8 aufgegeben wird. Die Steuereinrichtung 8 weist eine Auswerteeinrichtung auf, welche aus der pro Zeiteinheit eintretenden Impulse die momentane Drehzahl des Zentriertellers und damit der Hülse ermittelt. Gleichzeitig gibt jeder Impuls die Lage der Fangnut 21 an. Nachdem die Hülse 13 die Spuldrehzahl erreicht und die Fangnut eine zum sicheren Fangen erforderliche Position aufweist, wird durch die Steuereinrichtung 8 der Elektromotor 36 aktiviert. Der Elektromotor 36 fährt den Changierfadenführer 6 aus der Wechselposition in den Bereich der Fangeinrichtung 14. Der Faden 1 wird mit der Fangnut 21 gefangen und mit einem in der Fangeinrichtung bzw. dem Zentrierteller 27 integriertem Messer geschnitten. Ein derartiger Zentrierteller ist beispielsweise aus der EP 0 403 949 bekannt. Insoweit wird auf die genannte Druckschrift Bezug genommen.

Der Changierfadenführer 6 wird aus der Fangposition zum Spulbereich geführt. Hierbei wird der Faden 1 auf der Hülse 13 außerhalb des Spulbereichs zu einer Fadenreservewicklung angewickelt. Die Bildung der Fadenreservewicklung kann hierbei durch einen in einer Position verharrenden Changierfadenführer 6 erfolgen. Dann weist die Fadenreservewicklung eine Anzahl von Parallelwicklungen auf. Der Changierfadenführer 6 kann aber auch mit einer durch den Motor 36 bestimmten Geschwindigkeit zum Spulbereich geführt werden, so daß nebeneinander liegende Windungen in der Fadenreservewicklung erzeugt werden. Sobald der Fadenführer den Spulbereich erreicht, beginnt die Spulreise. Der Changierfadenführer wird sodann innerhalb des Spulbereiches durch die Changiereinrichtung 22 hin- und hergeführt. In Fig. 3 ist diese Situation gezeigt. Der anwachsende Spulendurchmesser der Spule 24 wird durch eine Schwenkbewegung des Spulenhalters 26 ermöglicht. Der Spulenhalter 26 weist hierzu Kraftgeber auf (hier nicht gezeigt), die einerseits einen zum Antrieb der Spule erforderlichen Anpreßdruck zwischen der Spule 24 und der Treibwalze 29 erzeugen und andererseits eine Schwenkbewegung des Spulenhalters 26 ermöglichen.

In Fig. 4 ist die Aufwickelvorrichtung am Ende einer Spulreise gezeigt. Nachdem die Spule 24 zu Ende gewickelt ist, wird der Changierfadenführer 6 in eine Übergabeposition gefahren. In dieser Übergabeposition verharrt der Changierfadenführer 6. Auf der Spule 24 wird nun eine Abbindewicklung erzeugt. Gleichzeitig wird der Spulenhalter 26 mit der Spule 24 aus der Betriebsstellung verschwenkt. Gleichzeitig tritt eine Übergabeeinrichtung 42 in Aktion, indem ein Greifarm 43 in den Fadenlauf zwischen der Vollspule 24 und dem Changierfadenführer 6 eingreift. Der Greifarm 43 wird aus einer Ruhestellung in eine Übergabestellung verschwenkt. Hierbei ergreift er den Faden 1 und führt den Faden in der Übergabestellung zur Absaugeinrichtung 37. In der Schneidvorrichtung 38 wird der Faden sodann geschnitten und von dem Absauganschluß 39 übernommen. Das lose Fadenende wird auf der Spule im Bereich der Abbindewicklung abgelegt. Nun kann die Spule 24 durch eine Leerhülse ausgetauscht werden. Hierbei ist es von Vorteil, daß der Sensor an dem Spulenhalter befestigt ist und somit den Stillstand der Spule dadurch signalisiert, daß kein Impuls mehr erfolgt. Das Sensorsignal kann somit zur Aktivierung einer Wechselvorrichtung eingesetzt werden. Nachdem die Spule 24 durch eine Hülse ersetzt wurde, beginnt der Ablauf, wie bereits zu Fig. 1 beschrieben, von neuem.

Das erfindungsgemäße Verfahren sowie die erfindungsgemäße Aufspulvorrichtung lassen sich ohne Schwierigkeiten zu einer Aufwickelvorrichtung weiterbilden, bei welcher mehrere Wickelstellen hintereinander angeordnet sind. Jeder Wickelstelle kann hierbei ein Fadenführer zur Führung des Fadens außerhalb des Spulbereiches zugeordnet sein. Die Fadenführer können dabei mittels eines Antriebs oder auch durch Einzelantriebe angetrieben werden.

Ebenso kann das Ausführungsbeispiel der Fig. 1 mit einer Riemenchangierung - wie in Fig. 2 gezeigt - oder einer Kehrgewindewellenchangierung ausgeführt sein.

Desweiteren läßt sich die in Fig. 1 gezeigte Spulspindel auch durch eine Treibwalze antreiben.

Die in Fig. 2 bis 4 gezeigte Aufwickelvorrichtung läßt sich umgekehrt auch mit einer Changiereinrichtung und einem separaten Fadenführer zur Führung des Fadens außerhalb des Spulbereiches ausstatten. Der Fadenführer zur Führung des Fadens zum Fangen und Anwickeln wird dabei vorteilhaft in Längsrichtung parallel zur Hülse bewegt. Es ist jedoch auch möglich, den Fadenführer 18 durch eine Schwenkbewegung in den Fadenlauf zu bewegen. Als Changiereinrichtungen können auch Flügelchangierungen oder Kehrgewindewellenchangierungen eingesetzt werden.

All die zuvor beschriebenen Ausführungsbeispiele der Aufspulvorrichtungen können zur Durchführung des Verfahrens eingesetzt werden und zeichnen sich besonders durch eine zeitoptimierte Wechselphase aus. Die während der Wechselphase produzierte Abfallmenge ist auf ein Minimum reduziert.

### BEZUGSZEICHENLISTE

- 1: Faden
- 2: Kopffadenführer
- 3: Changierantrieb
- 4: Rotor
- 5: Rotor
- 6: Changierfadenführer
- 7: Changierfadenführer
- 8: Steuereinrichtung
- 9: Leitlineal
- 10: Andrückwalze
- 11: Achse, Welle
- 12: Spulspindel
- 13: Hülse
- 14: Fangeinrichtung
- 15: Fadenreservewicklung
- 16: Spindelmotor
- 17: Lager
- 18: Fadenführer
- 19: Antrieb
- 20: Sensor
- 21: Fangnut
- 22: Changiereinrichtung
- 23: Fadenreservewicklung
- 24: Spule
- 25: Sensor
- 26: Spulenhalter
- 27: Zentrierteller
- 28: Zentrierteller
- 29: Treibwalze
- 30: Walzenmotor
- 31: Antriebswelle
- 32: Sensor
- 33: Riemen
- 34: Umlenkrolle
- 35: Antriebsrolle
- 36: Elektromotor
- 37: Absaugeinrichtung
- 38: Schneidvorrichtung
- 39: Absauganschluß
- 40: Schwenkachse
- 41: Maschinengestell
- 42: Übergabeeinrichtung
- 43: Greifarm
- 44: Antriebswelle

## Patentansprüche

1. Verfahren zum Aufwickeln eines kontinuierlich zulaufenden Fadens (1), bei welchem der Faden (1) mit einer konstanten Aufspulgeschwindigkeit auf einer angetriebenen Hülse (13) innerhalb eines Spulbereiches zu einer Spule (24) aufgewickelt wird, bei welchem der Faden (1) vor dem Aufwickeln in einer mit der Drehzahl der Hülse (13) rotierende Fangeinrichtung (14) außerhalb des Spulbereiches gefangen, durchtrennt und auf der Hülse (13) angewickelt wird, bei welchem der Faden (1) zum Fangen mittels einer Absaugeinrichtung (37) und eines beweglichen Fadenführers (18, 6) geführt wird und bei welchem die Hülse (13) auf eine vorgegebene Spuldrehzahl beschleunigt wird,
**dadurch gekennzeichnet, daß**
die Bewegung des Fadenführers (18, 6) zum Fangen und Anwickeln in Abhängigkeit von der mittels eines Sensors erfaßten Drehzahl der Hülse (13) derart gesteuert wird, daß der Faden (1) bei Erreichen der Spuldrehzahl gefangen und angewickelt wird.

2. Verfahren nach Anspruch 1,
**dadurch gekennzeichnet, daß**
die Lage einer Fangnut in der Fangeinrichtung (14) mittels eines Sensors (20, 32) erfaßt wird, welcher ein Signal zur Freigabe der Bewegung des Fadenführers (18, 6) erzeugt.

3. Verfahren nach Anspruch 1 oder 2,
**dadurch gekennzeichnet, daß**
der Fadenführer (18, 6) in Längsrichtung parallel zur Hülse (13) beweglich ist, daß die Bewegung des Fadenführers (18, 6) richtungsunabhängig durch einen steuerbaren Antrieb mit veränderlicher Geschwindigkeit gesteuert wird und daß der Faden (1) nach dem Anwickeln von dem Fadenführer (18, 6) zu einen Changierfadenführer (6) einer Changiereinrichtung übergeben wird, der den Faden (1) beim Aufwickeln führt.

4. Verfahren nach Anspruch 3,
**dadurch gekennzeichnet, daß**
der Faden (1) beim Fangen, beim Anwickeln und beim Aufwickeln durch den Fadenführer (18, 6) geführt wird und daß die Bewegung des Fadenführers (18, 6) richtungsunabhängig im Spulbereich und außerhalb des Spulbereiches durch einen steuerbaren Antrieb mit veränderlicher Geschwindigkeit gesteuert wird.

5. Verfahren nach Anspruch 4,
**dadurch gekennzeichnet, daß**
nach dem Aufwickeln des Fadens (1) zu einer Spule d.h. Vollspule (24) der Fadenführer (18, 6) in eine Übergabeposition innerhalb des Spulbereiches zur Bildung einer Abbindewicklung bewegt wird, daß die Hülse (13) mit der Vollspule (24) aus ihrer Wickelstellung geführt wird, daß der Faden (1) zum Schneiden und zum Übernehmen durch eine zwischen den Fadenfüher (18, 6) und der Vollspule (24) eingreifende Übergabeeinrichtung der Absaugeinrichtung (37) zugeführt wird und daß der Fadenführer (18,6) mit dem Faden (1) in eine Wechselposition bewegt wird, so bald die Vollspule (24) nicht mehr mit der Spuldrehzahl rotiert, wobei der Faden (1) beim Wechsel der Vollspule (24) gegen eine Leerhülse durch den Fadenführer (18, 6) und der Absaugeinrichtung (37) geführt ist.

6. Verfahren nach Anspruch 5,
**dadurch gekennzeichnet, daß**
der Faden (1) beim Wickeln der Abbindewicklung und bei der Übergabe zu der Absaugeinrichtung (37) in einer Normalebene zur Spule (24) geführt wird.

7. Aufwickelvorrichtung zum Aufwickeln eines kontinuierlich zulaufenden Fadens (1) mit einer angetrieben Hülse (13), auf welcher der Faden (1) innerhalb eines Spulbereiches zu einer Kreuzspule (24) gewickelt wird, mit einer mit der Drehzahl der Hülse (13) rotierenden Fangeinrichtung (14) und mit einem beweglichen Fadenführer (18, 6), welcher durch einen steuerbaren Antrieb (19, 36) antreibbar ist, wobei der Fadenführer (18, 6) den Faden zum Fangen in der Fangeinrichtung (14) und zum Anwickeln auf der Hülse (13) führt und wobei das Fadenende bis zum Fangen des Fadens durch eine Absaugeinrichtung (37) aufgenommen wird,
**dadurch gekennzeichnet, daß**
der Antrieb (19, 36) des Fadenführers (18, 6) durch eine Steuereinrichtung (8) steuerbar ist, welche Steuereinrichtung (8) mit einem die Drehzahl der Hülse (13) erfassenden Sensor (20, 32) verbunden ist und wobei die Bewegung des Fadenführers (18,6) so stenerbar ist, daß der Faden (1) bei Erreichen der Spuldreh zahl gefangen und angewickelt werden kann.

8. Aufwickelvorrichtung nach Anspruch 7
**dadurch gekennzeichnet, daß**
ein Sensor (25, 32) im Bereich der Fangeinrichtung (14) angeordnet ist, welcher die Lage einer Fangnut (21) der Fangeinrichtung (14) erfaßt und welcher mit der Steuereinrichtung (8) verbunden ist.

9. Aufwickelvorrichtung nach Anspruch 7 und 8,
**dadurch gekennzeichnet, daß**
die Hülse (13) zwischen zwei an einem Spulenhalter (26) angeordneten Zentrierteller (27, 28) gespannt ist, daß die Fangeinrichtung (14) an einem der Zentrierteller (27) ausgebildet ist und daß die Drehzahl der Hülse (13) und die Lage der Fangnut (21) durch einen gemeinsamen Sensor (32) erfaßbar ist.

10. Aufwickelvorrichtung nach Anspruch 9,
**dadurch gekennzeichnet, daß**
der Sensor (32) ein Impulsgeber ist, welcher die Lage der Fangnut (21) pro Umdrehung des Zentriertellers (27) durch einen Impuls der Steuereinrichtung (8) signalisiert und daß die Steuereinrichtung (8) eine Auswerteeinheit aufweist, welche aus der Anzahl der Impulse pro Zeiteinheit die Drehzahl der Hülse bestimmt.

11. Aufwickelvorrichtung nach einem der Ansprüche 7 bis 10,
**dadurch gekennzeichnet, daß**
der Fadenführer als ein Changierfadenführer (6) einer Changiereinrichtung (22) ausgeführt ist, welcher Changierfadenführer (6) den Faden (1) außerhalb und innerhalb des Spulbereiches in Längsrichtung parallel zur Hülse (13) führt und daß der Changierfadenführer (6) durch einen in seiner Geschwindigkeit veränderlichen Antrieb (36) richtungsunabhängig antreibbar ist.

12. Aufwickelvorrichtung nach Anspruch 11,
**dadurch gekennzeichnet, daß**
der Changierfadenführer (6) nach dem Aufwickeln des Fadens zu einer Spule d.h. Vollspule (24) in eine Übergabeposition innnerhalb des Spulbereiches bewegbar ist, daß die Hülse (13) mit der Vollspule (24) mittels des schwenkbaren Spulenhalters (26) aus der Betriebsstellung schwenkbar ist, daß eine Übergabeeinrichtung (42) vorgesehen sind, die den Faden zu der Absaugeinrichtung (37) zum Trennen und Übernehmen, und daß die Übergabeposition des Changierfaden- führers (6) und die Absaugeinrichtung (39) in einer Ebene angeordnet sind.

13. Aufwickelvorrichtung nach Anspruch 12,
**dadurch gekennzeichnet, daß**
der Sensor (32) an dem Spulenhalter (26) angeordnet ist.

14. Aufwickelvorrichtung nach Anspruch 12 oder 13,
**dadurch gekennzeichnet, daß**
die Übergabeeinrichtung (42) einen schwenkbaren Greifarm (43) aufweist und daß der Greifarm (43) zwischen einer Ruhestellung und einer Übergabestellung schwenkbar ist, wobei der Greifarm (43) beim Verschwenken den Fadenlauf durchdringt und den Faden (1) in seiner Übergabestellung der Absaugeinrichtung (37) zuführt.

15. Aufwickelvorrichtung nach einem der Ansprüche 12 bis 14,
**dadurch gekennzeichnet, daß**
die Absaugeinrichtung (37) eine Schneideinrichtung (38) und einen Absauganschluß (39) aufweist.

## Claims

1. Method of winding a continuously supplied thread (1), in which the thread is wound at a constant spooling rate on a driven empty bobbin (13) within a spooling region to a bobbin (24), wherein before winding the thread (1) is caught in a catching device (14) outside the spooling region and rotating at the speed of the empty bobbin (13), is separated and initially wound on the empty bobbin (13), wherein the thread (1) is conveyed for the purpose of capture by means of a suction device (37) and a moving thread guide (18, 6) and wherein the empty bobbin (13) is accelerated to a predetermined spooling speed, **characterised in that** the movement of the thread guide (18, 6) for capture and initial winding is controlled as a function of the speed of the empty bobbin (13), detected by means of a sensor, in such a way that once the thread (1) reaches the spooling speed it is caught and initially wound.

2. Method according to claim 1, **characterised in that** the position of. a catching groove in the catching device (14) is detected by means of a sensor (20, 32) which generates a signal to release the movement of the thread guide (18, 6).

3. Method according to claim 1 or 2, **characterised in that** the thread guide (18, 6) can be moved parallel to the empty bobbin (13) in the longitudinal direction, **in that** the movement of the thread guide (18, 6) is controlled irrespective of direction by a controllable drive with changeable speed and **in that** after initial winding the thread (1) is passed from the thread guide (18, 6) to a traversing thread guide (6) of a traversing device guiding the thread (1) during winding.

4. Method according to claim 3, **characterised in that** during capture, initial winding and winding the thread (1) is guided via the thread guide (18, 6) and **in that** the movement of the thread guide (18, 6) is controlled irrespective of direction in the spooling region and outside the spooling region by a controllable drive with changeable speed.

5. Method according to claim 4, **characterised in that** after winding the thread (1) to a bobbin, i.e. full bobbin (24), the thread guide (18, 6) is moved into a transfer position within the spooling region to form a tie winding, **in that** the empty bobbin (13) is conveyed with the full bobbin (24) from its winding position, **in that** the thread (1) is passed for cutting and take-up by a transfer device of the suction device (37) engaging between the thread guide (18, 6) and the full bobbin (24) and **in that** the thread guide (18, 6) is moved with the thread (1) into a change position as soon as the full bobbin (24) no longer rotates at the spooling speed, the thread (1) being guided toward an empty bobbin via the thread guide (18, 6) and the suction device (37) when the full bobbin (24) is changed.

6. Method according to claim 5, **characterised in that** during winding of the tie winding and during the transfer to the suction device (37) the thread (1) is guided in a normal plane to the bobbin (24).

7. Winding device for winding a continuously supplied thread (1) with a driven empty bobbin (13) on which the thread (1) is wound within a spooling region to a cross-wound bobbin (24), with a catching device (14) rotating at the speed of the empty bobbin (13) and with a moving thread guide (18, 6) which can be driven by a controllable drive (19, 36), the thread guide (18, 6) guiding the thread for capture in the catching device (14) and for initial winding on the empty bobbin (13) and the thread end being picked up by an suction device (37) until the thread is caught, **characterised in that** the drive (19, 36) of the thread guide (18, 6) can be controlled by a control unit (8) connected to a sensor (20, 32) detecting the speed of the empty bobbin (13), the movement of the thread guide (18, 6) being controllable in such a way that upon reaching the spooling speed the thread (1) can be caught and initially wound.

8. Winding device according to claim 7, **characterised in that** a sensor (25, 32) is arranged in the region of the catching device (14) and detects the position of a catching groove (21) of the catching device (14) and is connected to the control unit (8).

9. Winding device according to claim 7 and 8, **characterised in that** the empty bobbin (13) is fixed between two centring plates (27, 28) arranged on a bobbin holder (26), **in that** the catching device (14) is formed on one of the centring plates (27) and **in that** the speed of the empty bobbin (13) and the position of the catching groove (21) can be detected by a common sensor (32).

10. Winding device according to claim 9, **characterised in that** the sensor (32) is a pulse generator signalling the position of the catching groove (21) per revolution of the centring plate (27) by a pulse of the control unit (8) and **in that** the control unit (8) has an evaluation unit determining the speed of the empty bobbin from the number of pulses per unit of time.

11. Winding device according to any of claims 7 to 10, **characterised in that** the thread guide is designed as a traversing thread guide (6) of a traversing device (22) the traversing thread guide (6) guiding the thread (1) outside of and within the spooling region parallel with the empty bobbin (13) in the longitudinal direction and **in that** the traversing thread guide (6) can be driven, irrespective of direction, by a drive (36) which is changeable in its speed.

12. Winding device according to claim 11, **characterised in that** after winding the thread to a bobbin, i.e. full bobbin (24), the traversing thread guide (6) can be moved into a transfer position within the spooling region, **in that** the empty bobbin (13) can be pivoted with the full bobbin (24) by means of the pivotal bobbin holder (26) out of the operating position, **in that** a transfer device (42) is provided which transfers the thread to the suction device (37) for separation and take-up, and **in that** the transfer position of the traversing thread guide (6) and the suction device (39) are arranged in one plane.

13. Winding device according to claim 12, **characterised in that** the sensor (32) is arranged on the bobbin holder (26).

14. Winding device according to claim 12 or 13, **characterised in that** the transfer device (42) has a pivotal gripper arm (43) and **in that** the gripper arm (43) can be pivoted between a position of rest and a transfer position, the gripper arm (43) penetrating the thread course upon pivoting and supplying the thread (1) in its transfer position to the suction device (37).

15. Winding device according to any of claims 12 to 14, **characterised in that** the suction device (37) has a cutting device (38) and an suction connection (39).

## Revendications

1. Procédé pour embobiner un fil (1) en marche continue, dans lequel le fil (1) est embobiné en une bobine (24) sur un tube entraîné (13) à l'intérieur d'une zone de bobinage à une vitesse d'embobinage constante, dans lequel le fil (1) est capté avant l'embobinage dans un dispositif de captage (14) à l'extérieur de la zone de bobinage et tournant à la vitesse de rotation du tube (13), le fil étant détaché et étant embobiné initialement sur le tube (13), dans lequel le fil (1) pour être capté est guidé au moyen d'un dispositif d'aspiration (37) et au moyen d'un guide-fil amovible (18, 6) et dans lequel le tube (13) est accéléré jusqu'à une vitesse de rotation de bobinage prédéterminée, **caractérisé en ce que** le déplacement du guide-fil (18, 6) pour le captage et l'embobinage initial est commandé de telle manière en fonction de la vitesse de rotation du tube (13) détectée au moyen d'un capteur, qu'en atteignant la vitesse de rotation de bobinage le fil (1) est capté et embobiné initialement.

2. Procédé selon la revendication 1, **caractérisé en ce que** la position d'une rainure de captage dans le dispositif de captage (14) est détectée au moyen d'un capteur (20, 32) qui génère un signal pour permettre le déplacement du guide-fil (18, 6).

3. Procédé selon la revendication 1 ou 2, **caractérisé en ce que** le guide-fil (18, 6) est amovible en direction longitudinale parallèlement au tube (13), **en ce que** le déplacement du guide-fil (18, 6) est commandé indépendamment de la direction par un moyen d'entraînement pouvant être commandé à la vitesse pouvant être modifiée et **en ce qu'**après l'embobinage le fil (1) est transféré du guide-fil (18, 6) à un guide-fil de va-et-vient (6) d'un dispositif de va-et-vient qui guide le fil (1) durant l'embobinage.

4. Procédé selon la revendication 3, **caractérisé en ce que** lors du captage, lors de l'embobinage initial et lors de l'embobinage le fil (1) est guidé par le guide-fil (18, 6) et **en ce que** le déplacement du guide-fil (18, 6) est commandé indépendamment de la direction dans la zone de bobinage et à l'extérieur de la zone de bobinage au moyen d'un entraînement pouvant être commandé à une vitesse modifiable.

5. Procédé selon la revendication 4, **caractérisé en ce qu'**après l'embobinage du fil (1) en une bobine, c'est à dire en une bobine pleine (24), le guide-fil (18, 6) est déplacé dans une position de transfert à l'intérieur de la zone de bobinage pour former un enroulement à ligature, **en ce que** le tube (13) est guidé avec la bobine pleine (24) hors de sa position d'embobinage, **en ce que** pour le coupage et la réception par un dispositif de transfert s'engageant entre le guide-fil (18, 6) et la bobine pleine (24) le fil (1) est avancé jusqu'au dispositif d'aspiration (37) et **en ce que** le guide-fil (18, 6) est déplacé dans une position d'échange avec le fil (1), dès que la bobine pleine (24) ne tourne plus à la vitesse de rotation de la bobine, le fil (1) étant guidé au moyen du guide-fil (18, 6) et du dispositif d'aspiration (37) lors de l'échange de la bobine pleine (24) contre un tube vide.

6. Procédé selon la revendication 5, **caractérisé en ce que** lors de l'embobinage de l'enroulement à ligature et lors du transfert au dispositif d'aspiration (37) le fil (1) est guidé dans un plan normal par rapport à la bobine (24).

7. Dispositif à embobiner pour embobiner un fil (1) en marche continue comportant un tube entraîné (13) sur lequel le fil (1) est bobiné à l'intérieur d'une zone de bobinage en une bobine croisée (24), un dispositif de captage (14) tournant à la vitesse de rotation du tube (13) et un guide-fil (18, 6) amovible qui peut être entraîné à l'aide d'un moyen d'entraînement (19, 36) pouvant être commandé, le guide-fil (18, 6) guidant le fil aux fins de le capter dans le dispositif de captage (14) et aux fins de l'embobiner initialement sur le tube et l'extrémité du fil étant reçue par un dispositif d'aspiration (37) jusqu'à ce que le fil soit capté, **caractérisé en ce que** le moyen d'entraînement (19, 36) du guide-fil (18, 6) peut être commandé au moyen d'un dispositif de commande (8), ledit dispositif de commande (8) étant relié à un capteur (20, 32) détectant la vitesse de rotation du tube (13) et le déplacement du guide-fil (18, 6) pouvant être commandé de telle manière qu'en atteignant la vitesse de rotation de bobinage le fil (1) peut être capté et embobiné initialement.

8. Dispositif à embobiner selon la revendication 7, **caractérisé en ce qu'**un capteur (25, 32) est agencé dans la zone du dispositif de captage (14) qui détecte la position d'une rainure de captage (21) du dispositif de captage (14) et qui est relié au dispositif de commande (8).

9. Dispositif à embobiner selon la revendication 7 et 8, **caractérisé en ce que** le tube (13) est fixé entre deux plaques de cintrage (27, 28) agencées sur un support de bobine (26), **en ce que** le dispositif de captage (14) est réalisé sur une plaque de cintrage (27) et **en ce que** la vitesse de rotation du tube (13) et la position de la rainure de captage (21) peuvent être détectées par un capteur commun (32).

10. Dispositif à embobiner selon la revendication 9, **caractérisé en ce que** le capteur (32) est un générateur d'impulsions qui signale la position de la rainure de captage (21) par révolution de la plaque de cintrage (27) par une impulsion du dispositif de commande (8) et **en ce que** le dispositif de commande (8) comporte une unité d'exploitation qui à partir du nombre d'impulsions par unité de temps détermine la vitesse de rotation du tube.

11. Dispositif à embobiner selon l'une des revendications 7 à 10, **caractérisé en ce que** le guide-fil est réalisé en tant que guide-fil de va-et-vient (6) d'un dispositif de va-et-vient (22), ledit guide-fil de va-et-vient (6) guidant le fil (1) à l'extérieur et à l'intérieur de la zone de bobinage en direction longitudinale parallèlement au tube (13) et **en ce que** le guide-fil de va-et-vient (6) peut être entraîné indépendamment de la direction à l'aide d'un moyen d'entraînement (36) dont la vitesse peut être modifiée.

12. Dispositif à embobiner selon la revendication 11, **caractérisé en ce qu'**après l'embobinage du fil en une bobine, c'est à dire en une bobine pleine (24), le guide-fil de va-et-vient (6) peut être déplacé dans une position de transfert à l'intérieur de la zone d'embobinage, **en ce que** le tube (13) peut être pivoté avec la bobine pleine (24) au moyen du support de bobine (26) hors de la position d'opération, **en ce qu'**un dispositif de transfert (42) est prévu qui transfère le fil pour le détachement et la réception et **en ce que** la position de transfert du guide-fil de va-et-vient (6) et le dispositif d'aspiration (39) sont agencés dans un plan.

13. Dispositif à embobiner selon la revendication 12, **caractérisé en ce que** le capteur (32) est agencé sur le support de bobine (26).

14. Dispositif à embobiner selon la revendication 12 ou 13, **caractérisé en ce que** le dispositif de transfert (42) présente un bras preneur (43) pivotable et **en ce que** le bras preneur (43) peut pivoter entre une position de repos et une position de transfert, le bras preneur (43) pénétrant le trajet du fil lors du pivotement et avançant le fil (1) dans sa position de transfert jusqu'au dispositif d'aspiration (37).

15. Dispositif à embobiner selon l'une des revendications 12 à 14, **caractérisé en ce que** le dispositif d'aspiration (37) présente un dispositif de coupage (38) et un raccord d'aspiration (39).
